# EUROPÄISCHE PATENTSCHRIFT

(11) **EP 1 726 069 B1**
(45) Veröffentlichungstag und Bekanntmachung des Hinweises auf die Patenterteilung: **05.03.2008**
(21) Anmeldenummer: 05756964.2
(22) Anmeldetag: 14.06.2005
(51) Int. Cl.: H01R 39/14

(54) **ELEKTRISCHE MASCHINE SOWIE SCHLEIFRINGELEMENT FÜR EINE ELEKTRISCHE MASCHINE**
ELECTRIC MACHINE AND SLIP RING ELEMENT FOR AN ELECTRIC MACHINE
MACHINE ELECTRIQUE ET ELEMENT A BAGUE COLLECTRICE POUR MACHINE ELECTRIQUE

(30) Priorität: 16.06.2004 DE 102004028781
(43) Veröffentlichungstag der Anmeldung: 29.11.2006
(73) Patentinhaber: Ascom d.o.o., 5280 Idrija (SI)
(72) Erfinder: BIZJAK, Franc, SI-5280 Idrija (SI)
(74) Vertreter: Grättinger & Partner (GbR)
(86) Internationale Anmeldenummer: PCT/EP2005/006335
(87) Internationale Veröffentlichungsnummer: WO 2005/124945

(56) Entgegenhaltungen:
- EP-A- 1 337 013
- FR-A- 2 549 648
- FR-A- 2 710 464
- US-A- 4 645 962
- US-A- 4 684 179
- US-A- 5 459 364
- US-A- 5 486 732
- US-B1- 6 437 475

## Beschreibung

Die vorliegende Erfindung betrifft eine elektrische Maschine mit einem Stator und einem Rotor, welcher in zwei Lagern um seine Längsachse drehbar gelagert ist und eine Rotorwicklung aufweist, wobei auf einem über eines der Lager vorstehenden Rotorwellenzapfen ein Schleifringelement angeordnet ist, welches einen aus isolierendem Material gefertigten Trägerkörper mit einer Rotorwellenzapfenbohrung und zwei Schleifringe umfaßt, die aus der lagernahen Stirnseite des Schleifringelements aus dessen Trägerkörper herausragende, mit der Rotorwicklung verbundene Anschlüsse aufweisen. Des weiteren betrifft die vorliegende Erfindung ein Schleifringelement für eine elektrische Maschine.

Bei einer solchen elektrischen Maschine, wie sie in verschiedenen Ausführungen hinlänglich bekannt ist, kann es sich beispielsweise um die Lichtmaschine eines Kraftfahrzeugs handeln. Über das Schleifringelement wird dabei der in der Rotorwicklung induzierte Strom in die elektrische Anlage des Kraftfahrzeugs eingespeist.

Bei einer ersten Art bekannter elektrischer Maschinen, bei denen das Schleifringelement auf einem über eines der Lager der Rotorwelle vorstehenden Rotorwellenzapfen montiert ist, sind Endabschnitte der Rotorwicklung durch Bohrungen, welche den Trägerkörper des Schleifringelements axial durchdringen, hindurchgeführt sind und an der lagerfernen Stirnseite des Schleifringelements mit den dort aus dem Trägerkörper herausragenden Anschlüssen der Schleifringe elektrisch leitend verbunden sind (vgl. US 6437475 B1). Dies gestattet die Herstellung der elektrischen Verbindung zwischen den Enden der Rotorwicklung und den Anschlüssen der Schleifringe an der frei zugänglichen Stirnseite des Schleifringelements. Dies gilt unabhängig davon, ob die beiden Schleifringe zunächst ein gemeinsames Bauteil bilden und erst nach dem Spritzen des Trägerkörpers elektrisch getrennt werden, insbesondere durch Nutdrehen, oder aber von Anbeginn zwei getrennte Bauteile sind. Die aus der US 6437475 B1 bekannte Gestaltung und Anordnung des Schleifringelements erweist sich insoweit als günstig, als sich das Schleifringelement erst zum Abschluß der Fertigung der ansonsten vorgefertigten elektrischen Maschine montieren und auch mit lediglich minimalem Aufwand ersetzen läßt. Indessen ist bei diesem bekannten Schleifringelement von Nachteil, daß die Schleifringe - wegen der Durchtrittsbohrungen für die Rotorwicklung durch den Trägerkörper - häufig unerwünscht große radiale Außenabmessungen aufweisen. Ferner ist die Montage wegen des Hindurchfädelns der Endabschnitte der Rotorwicklung durch die genannten axialen Durchgangsbohrungen aufwendig und störanfällig.

Bei einer zweiten Art bekannter elektrischer Maschinen, die dem einleitend angegebenen, gattungsgemäßen Stand der Technik entsprechen, sind an den Trägerkörper des Schleifringelements an dessen dem Rotorlager zugewandter Stirnseite Isolationsstege angeformt, die in entsprechenden Nuten der Rotorwelle unter dem benachbarten Rotorwellenlager hindurchgeführt sind und in denen die Anschlüsse der Schleifringe oder zugeordnete Anschlußverlängerungen verlaufen. Typischerweise sind die Isolationsstege zur Aussteifung der Struktur an ihren von dem Schleifringelement abgewandten Enden über einen einstückig mit dem Trägerkörper des Schleifringelements und den Isolationsstegen gespritzten Isolationsring miteinander verbunden.

Die Anschlüsse bzw. den Anschlußverlängerungen enden dabei häufig im Bereich des Isolationsringes, wo eine Verbindung mit der Rotorwicklung erfolgt. Bei diesem Stand der Technik, wie er beispielsweise in den US 5459364 A, US 5486732 A, US 5521450 A und EP 1337013 A2 dokumentiert ist, ist die eingeschränkte Kurzschlußsicherheit der entsprechend ausgestatteten elektrischen Maschinen von Nachteil; denn bei der Fertigung dieser Schleifringelemente kann der unter dem ersten Schleifring hindurchgeführte Anschluß des zweiten Schleifringes während des Spritzens des Trägerkörpers des Schleifringelements und der daran angeformten Isolationsstege unter der Einwirkung des zähen, mit hoher Geschwindigkeit in die Form eingespritzten Preßstoffes verformt werden und in eine gefährliche Nähe zu oder gar in Kontakt mit dem ersten Schleifring geraten.

Ferner sind im Zusammenhang mit deren Anordnung innerhalb des benachbarten Rotorlagers verschiedene Schleifringelemente bekannt geworden (vgl. US 4645962 A und US 4684179 A). Gemäß der US 4684179 A ist dabei ein in den Trägerkörper des Schleifringelements eingebettetes Distanzelement aus isolierendem Material vorgesehen, welches den axialen Abstand zweier vorgefertigter Schleifringe während des Formens des Trägerkörpers sicherstellt. Das Distanzelement stellt dabei gleichzeitig eine Montagehilfe dar, indem die beiden Schleifringe auf hülsenförmige Ansätze aufgesteckt werden und die so gebildete Einheit zur Herstellung des Trägerkörpers in ein Spritzgießwerkzeug eingelegt wird. Der Radialspalt zwischen dem einem Schleifring und dem radial innen von diesem verlaufenden Anschluß des anderen Schleifrings wird, um dort einen Isolierabschnitt zu bilden, bei der Herstellung des Trägerkörpers mit Trägerkörpermasse ausgespritzt. Zu diesem Zweck weist das Distanzelement eine sich über seine axiale Länge erstreckende, schlitzförmige Öffnung auf, oder es ist zumindest im Bereich des Radialspalts zwischen dem einem Schleifring und dem Anschluß des anderen Schleifrings eingeschnitten. Nachteilig bei diesem bekannten Schleifringelement ist wiederum die eingeschränkte Kurzschlußsicherheit.

Im Hinblick auf den vorstehend dargelegten Stand der Technik und auf die Dokumente FR-A-2 710 464 und FR-A-2 549 648, liegt der vorliegenden Erfindung die Aufgabe zugrunde, ein kostengünstig herstellbares und trotz geringer radialer Außenabmessungen der Schleifringe besonders kurzschlußsicheres Schleifringelement für eine elektrische Maschine sowie eine elektrische Maschine mit solchen Schleifringelement bereitzustellen. Besonders wünschenswert wäre dabei, wenn im Falle einer Verbindung der Rotorwicklung mit den Anschlüssen des Schleifringelements außerhalb des benachbarten Rotorlagers zugleich die Montage des Schleifringelements an dem vorgefertigten Rotor und die Kontaktierung der Schleifringe mit der Rotorwicklung erleichtert würde.

Gemäß der vorliegenden Erfindung wird diese Aufgabe bei einer gattungsgemäßen elektrischen Maschine dadurch gelöst, daß in den Trägerkörper des Schleifringelements ein vorgefertigter, gestuft ausgeführter Distanzring eingebettet ist, der den Axialspalt zwischen jeweils zwei einander benachbarten Schleifringen überbrückt und sich zumindest teilweise in den Radialspalt zwischen dem einem Schleifring und dem Anschluß des anderen Schleifrings hinein erstreckt. Das bei erfindungsgemäßen elektrischen Maschinen eingesetzte Schleifringelement läßt sich unter Verwendung vorgefertigter, von Anfang an getrennter Schleifringe herstellen, die von beiden Seiten her auf den Distanzring aufgesetzt werden, bevor die entsprechende Einheit aus den beiden Schleifringen und dem Distanzring in ein Spritzgießwerkzeug eingesetzt wird, in welchem der Trägerkörper des Schleifringelements und ggfs. die daran angeformten Isolationsstege gespritzt werden. Einer nachträglichen Bearbeitung eines Schleifringelement-Rohlings insbesondere durch Nutdrehen bedarf es somit in diesem Falle nicht. Dies ist vorteilhaft für eine kostengünstige Herstellung des Schleifringelements. Indem der Distanzring des Schleifringelements gestuft ausgeführt ist und sich zumindest teilweise in den Radialspalt zwischen dem einen Schleifring und dem Anschluß des anderen Schleifrings hinein erstreckt, wird eine gute Fixierung des Anschlusses des zweiten Schleifrings erreicht, so daß dieser Anschluß sich beim Spritzen des Trägerkörpers nicht dergestalt radial nach außen verformen kann, daß ein Kurzschluß oder eine gefährliche Nähe zu dem benachbarten Schleifring entsteht. In Anwendung der vorliegenden Erfindung wird, mit anderen Worten, gegenüber dem Stand der Technik nach der US 4684179 A die Kurzschlußsicherheit erhöht, indem sich der Distanzring zumindest teilweise in den Radialspalt zwischen dem einem Schleifring und dem Anschluß des anderen Schleifrings hinein erstreckt und auf diese Weise einen Kontakt sowie bereits eine unzulässige Nähe zwischen den beiden genannten Teilen insbesondere auch während des Spritzens des Trägerkörpers, bei dem der Preßstoff mit hoher Geschwindigkeit in die Form eingespritzt wird, wirksam unterbindet.

Der Distanzring besteht besonders bevorzugt aus demselben Material wie der übrige Trägerkörper des Schleifringelements; dies ist im Hinblick auf eine gute Verbindung des Distanzrings mit dem gespritzten Trägerkörper und somit eine hohe Zuverlässigkeit und Langlebigkeit günstig. Zwingend ist dies indessen nicht. Vielmehr kann der Distanzring auch aus einem anderen geeigneten isolierendem Material bestehen.

Gemäß einer anderen bevorzugten Weiterbildung der Erfindung weist der Distanzring ein Mittelteil und zwei hülsenförmige Ansätze mit reduziertem Durchmesser auf, wobei die beiden dem Distanzring zugeordneten Schleifringe au-ßen an den hülsenförmigen Ansätzen anliegen. Dabei ist es besonders günstig, wenn jener hülsenförmige Ansatz, der sich zumindest teilweise in den Radialspalt zwischen dem einem Schleifring und dem Anschluß des anderen Schleifrings hinein erstreckt, im Bereich des betreffenden Anschlusses eine axiale Verlängerung aufweist. Hierdurch ergibt sich eine optimale Wirkung des Distanzringes im Hinblick auf die Kurzschlußsicherheit, ohne daß die feste Verbindung des Schleifringes mit dem Trägerkörper darunter leidet. Die betreffende axiale Verlängerung ist bevorzugt so bemessen, daß der Radialspalt zwischen dem einen Schleifring und dem Anschluß des anderen Schleifrings auf mindestens 60%, besser noch auf mindestens 70% der axialen Höhe des betreffenden Schleifrings mit dem Distanzring ausgefüllt ist.

Eine andere bevorzugte Weiterbildung der Erfindung zeichnet sich dadurch aus, daß jener hülsenförmige Ansatz, der sich nicht in den Radialspalt zwischen dem einem Schleifring und dem Anschluß des anderen Schleifrings hinein erstreckt, eine Aussparung für den Anschluß des diesem Ansatz zugeordneten Schleifringes aufweist. Besonders bevorzugt schließt sich an jene Aussparung eine an der radialen Innenseite des Distanzrings angeordnete Tasche zur Aufnahme des radial unterhalb des einen Schleifrings hindurchgeführten Anschlusses des anderen Schleifringes an. Eine solche Tasche unterstützt die Abstützung und Fixierung des betreffenden Anschlusses während des Spritzens des Trägerkörpers sowohl in radialer wie auch in Umfangsrichtung.

Gemäß einer abermals anderen bevorzugten Weiterbildung der Erfindung ist vorgesehen, daß bei einer zwei Schleifringe aufweisenden Schleifringeinheit der Distanzring achsensymmetrisch ausgeführt ist. Die vorstehend erläuterten Verlängerungen, Ausschnitte und Taschen sind in diesem Falle, sofern überhaupt vorgesehen, doppelt vorhanden, nämlich jeweils in einander diametral gegenüberliegender Anordnung. Dies vereinfacht das Zusammenfügen des Distanzringes und den beiden Schleifringe zu einer vormontierten Einheit, so daß dieser Schritt ohne weiteres automatisiert und somit besonders kostengünstig durchgeführt werden kann.

Die vorliegende Erfindung eignet sich in besonderer Weise für Anwendungsfälle, in denen die Rotorwicklung unter dem zu dem Schleifringelement benachbarten Rotorlager hindurchgeführt und außerhalb des betreffenden Rotorlagers mit den - an der lagernahen Stirnseite des Schleifringelements aus dem Trägerkörper herausragenden - Anschlüssen des Schleifringelements verbunden wird. Bevorzugt weist dabei der Trägerkörper des Schleifringelements an seiner lagernahen Stirnseite im Bereich der Anschlüsse Vertiefungen auf, die die äußersten Enden der Rotorwicklung aufnehmen. Solche Vertiefungen, die insbesondere radial außen unmittelbar benachbart zu den Anschlüssen der Schleifringe ausgeführt sein können, unterstützen die lagerichtige Positionierung der Enden der Rotorwicklung bei der Montage des Schleifringelements; sie erleichtern auf diese Weise die Montage des Schleifringelements und tragen zu einer besonders zuverlässigen elektrischen Verbindung der Anschlüsse der Schleifringe mit der Rotorwicklung bei.

Gemäß einer anderen bevorzugten weiterbildung der vorstehend erläuterten Ausführungsform der der Erfindung sind abisolierte Endbereiche der Rotorwicklung in die Anschlüsse der Schleifringe mechanisch eingeklemmt. Hierzu sind die Anschlüsse der Schleifringe bevorzugt zunächst endseitig V-förmig ausgeführt, wobei die V-förmig ausgeführten Enden der Anschlüsse der Schleifringe dabei besonders bevorzugt radial nach außen hin geöffnet sind. Nach dem Einlegen der durch Abisolieren der Endabschnitte der Rotorwicklung freigelegten Leiter in die V-förmigen Enden der Anschlüsse werden diese zu einer beidseitigen innigen Anlage an dem Leiter der Rotorwicklung zusammengedrückt. Das Zusammendrücken kann dabei mittels Elektroden erfolgen, so daß zugleich mit der mechanischen Verformung der Enden die Anschlüsse ein Verschweißen der Leiter der Rotorwicklung mit den Anschlüssen durch Widerstandsschweißen erfolgt. Auch dies ist günstig insbesondere im Hinblick auf eine einfache Montage des Schleifringelements und die Herstellung einer zuverlässigen elektrischen Verbindung zwischen der Rotorwicklung und den Schleifringen. Andere geeignete Verfahren, die Leiter der Rotorwicklung mit den Anschlüssen der Schleifringe zu verbinden, schließen das Löten oder das LaserSchweißen ein.

Die vorliegende Erfindung ist indessen nicht auf solche Anwendungsfälle beschränkt, in denen die Rotorwicklung unter dem zu dem Schleifringelement benachbarten Rotorlager hindurchgeführt wird. Die vorstehend erläuterten besonderen Vorteile der Erfindung ergeben sich nämlich auch dann, wenn an den Trägerkörper des Schleifringelements Isolationsstege angeformt sind, welche unter dem benachbarten Rotorlager hindurchgeführt und in denen die aus dem Trägerkörper des Schleifringelements heraustretenden Anschlüsse bzw. zugeordnete Anschlußverlängerungen aufgenommen sind. Eine solche Gestaltung, bei der die Rotorwicklung innerhalb des betreffenden Rotorlagers mit den Anschlüssen des Schleifringelements bzw. zugeordneten Anschlußverlängerungen verbunden ist, hat den Vorteil, daß die Verbindungen der Rotorwicklung mit den Anschlüssen des Schleifringelements nahe den Spulen der Rotorwicklung und im wesentlichen auf deren Durchmesser erfolgen können.

Besonders vorteilhaft ist in diesem Fall, wenn jeweils entfernt von den Schleifringen Anschlußverlängerungen, welche in den Isolationsstegen aufgenommen sind, mit einstückig mit den Schleifringen hergestellten Anschlußabschnitten verbunden sind. Die Anschlußverlängerungen bestehen zweckmäßigerweise, ebenso wie die Schleifringe mit den daran angeformten Anschlußabschnitten, aus Kupfer und sind aus einem entsprechenden Blech ausgeschnitten. Die Verbindung der Anschlußverlängerungen mit den zugeordneten Anschlußabschnitten erfolgt dabei bevorzugt über jeweils eine Ultraschallverschweißung. Durch die Anordnung der entsprechenden Verbindungsstellen entfernt von den Schleifringen werden diese nicht hinsichtlich ihrer Härte durch die beim Schweißvorgang entstehende Wärme negativ beeinflußt.

Gerade bei den vorstehend erläuterten Ausführungsformen, bei denen nicht die Rotorwicklung unter dem zu dem Schleifringelement benachbarten Rotorlager hindurchgeführt wird, erweist sich die weiter oben erläuterte Fixierung und Abstützung jenes Anschlusses, der unter dem anderen Schleifring hindurchgeführt ist, durch den sich in den entsprechenden Radialspalt hinein erstreckenden Distanzring als besonders vorteilhaft. Denn durch diese wirksame Abstützung braucht selbst ein langer Anschluß bzw. eine lange Anschlußverlängerung in der zum Spritzen des Trägerkörpers verwendeten Form lediglich an seinem (ihren) - ohnehin blanken - Ende abgestützt zu werden. Zwischen diesem Ende und der Verbindung des betreffenden Anschlusses mit dem zugeordneten Schleifring wird keine zusätzliche Abstützung benötigt. Infolgedessen können Anschlüsse bzw. Anschlußverlängerungen mit Ausnahme ihrer Enden vollständig mit jener Preßmasse, aus denen der Trägerkörper des Schleifringelements und die daran angeformten Isolationsstege gefertigt sind, umspritzt sein. Dies reduziert das bei bekannten Schleifringelementen mit einem ähnlichen Aufbau bestehende Problem von Spannungsdurchbrüchen und Kriechströmen im Lichtmaschinenbetrieb im Bereich zusätzlicher Abstützungen der Anschlußverlängerungen.

Soweit die vorliegende Erfindung vorstehend anhand von Schleifringelementen mit (lediglich) zwei Schleifringen erläutert wird, ist dem keine dahingehende Beschränkung zu entnehmen. Vielmehr umfaßt die vorliegende Erfindung in gleicher Weise elektrische Maschinen, deren Schleifringelemente mehr als zwei Schleifringe aufweisen. Im übrigen lassen sich die vorstehend erläuterten Vorteile der vorliegenden Erfindung erkennbar in gleicher Weise auch bei solchen elektrischen Maschinen nutzen, bei denen das Schleifringelement innerhalb der beiden Rotorlager angeordnet ist.

Im folgenden wird die vorliegende Erfindung anhand zweier in der Zeichnung veranschaulichter bevorzugter Ausführungsbeispiele näher erläutert. Dabei zeigt
- Fig. 1: einen Axialschnitt durch den Endabschnitt des Rotors einer ersten Ausführungsform einer elektrischen Maschine nach der Erfindung bei noch nicht endgültig fertiggestellter Verbindung der Rotorwicklung mit den Schleifringen,
- Fig. 2: einen Radialschnitt entlang der Linie II-II der Fig. 1,
- Fig. 3: einen Axialschnitt durch den Endabschnitt des Rotors einer zweiten Ausführungsform einer elektrischen Maschine nach der Erfindung und
- Fig. 4: in perspektivischer, vergrößerter Ansicht den zur Herstellung des Schleifringelements nach Fig. 3 verwendeten Distanzringes.

Die in den Figuren 1 und 2 lediglich in dem hier interessierenden Bereich dargestellte elektrische Maschine umfaßt einen Stator 1 und einen Rotor 2. Der Rotor 2 ist in zwei Lagern 3 um seine Längsachse 4 drehbar gelagert. Er weist eine Rotorwicklung 5 auf.

Auf einem über eines der Lager 3 vorstehenden Rotorwellenzapfen 6 ist ein Schleifringelement 7 angeordnet. Dieses umfaßt einen aus isolierendem Material gefertigten Trägerkörper 8 mit einer Rotorwellenzapfenbohrung 9 und zwei Schleifringe, nämlich einen lagernahen Schleifring 10 und einen lagerfernen Schleifring 11. Jeder der Schleifringe 10 und 11 weist einen innen von dem eigentlichen Ring abzweigenden, mit der Rotorwicklung 5 verbundenen Anschluß 12 bzw. 13 auf.

Die an die Schleifringe angeformten Anschlüsse 12 und 13 sind in dem Trägerkörper 8 zu der lagernahen Stirnseite 14 des Schleifringelements 7 geführt und ragen aus der lagernahen Stirnseite 14 des Schleifringelements heraus. Die Enden 15 der Anschlüsse 12 und 13 sind in dem dargestellten Fertigungsstand V-förmig ausgeführt mit einer radial nach außen geöffneten V-Form..

Radial außen benachbart zu den Anschlüssen 12 und 13 weist der Trägerkörper 8 des Schleifringelements 7 an seiner lagernahen Stirnseite 14 zwei Vertiefungen 16 auf, die die äußersten Enden 17 der durch Abisolieren freigelegten Leiter 18 der Rotorwicklung 5 aufnehmen. Die freigelegten Leiter 18 der Rotorwicklung liegen im übrigen jeweils im Grund der V-förmigen Enden des 15 des zugeordneten Anschlusses 12 bzw. 13. Das Zusammendrücken der Enden 15 der Anschlüsse 12 und 13 mittels jeweils zweier einander gegenüberstehender Elektroden 19 und 20 führt zu einem mechanischen Verformen jener Enden 15, durch welches die Leiter 18 mechanisch mit den Anschlüssen verklemmt werden, sowie zu einem Verschweißen der Leiter mit den Anschlüssen durch Widerstandsschweißung.

In den Trägerkörper 8 ist ein vorgefertigter Distanzring 21 eingebettet, der den Axialspalt 22 zwischen den beiden Schleifringen 10 und 11 überbrückt. Der Distanzring 21 ist gestuft ausgeführt, so daß er nicht nur stirnseitig an den beiden Schleifringen 10 und 11 anliegt, sondern auch teilweise an deren radial innerer Umfangsfläche. So erstreckt sich der Distanzring 21 insbesondere auch teilweise in den Radialspalt 23 zwischen dem lagernahen Schleifring 10 und dem Anschluß 13 des lagerfernen Schleifrings 11 hinein.

Bei der Ausführungsform nach den Figuren 3 und 4 umfassen die Anschlüsse 12' und 13' des auf dem Rotorwellenzapfen 6' angeordneten Schleifringelements 7' jeweils einen einstückig mit dem zugeordneten Schleifring 10' bzw. 11' hergestellten Anschlußabschnitt 24 bzw. 25 und eine mit diesem entfernt von den Schleifringen verschweißte Anschlußverlängerung 26 bzw. 27. Die Anschlußverlängerungen 26 und 27 sind unter dem Rotorlager 3' hindurchgeführt, so daß die Rotorwicklung 5' innerhalb des betreffenden Rotorlagers 3' mit den Anschlüssen 12' und 13' des Schleifringelements 7' verbunden ist. An den Trägerkörper 8' des Schleifringelements 7' sind an dessen lagerseitiger Stirnseite zwei Isolationsstege 36 und 37 angeformt, die in Axialnuten der Rotorwelle unter dem Innenring des Rotorlagers 3' hindurchgeführt und in denen die Anschlußverlängerungen 26 und 27 aufgenommen sind. Endseitig sind die Isolationsstege 36 und 37 über einen einstückig mit dem Trägerkörper 8' des Schleifringelements 7' und den Isolationsstegen gespritzten Isolationsring 38 miteinander verbunden. Die Anschlußverlängerungen 26 und 27 enden im Bereich des Isolationsringes 38 mit freien Anschlußfahnen 39, an denen eine Verbindung mit der Rotorwicklung 5' erfolgt.

Zwischen ihrer Anschlußfahne 39 und dem Übergang des zugeordneten Anschlußanschnitts in den betreffenden Schleifring sind die Anschlüsse 12' und 13' vollständig in jene Preßmasse, aus der Trägerkörper 8' und die,Isolationsstege 36 und 37 gespritzt sind, eingebettet.

Der in Fig. 4 im Detail veranschaulichte Distanzring 21' weist ein Mittelteil 28 und zwei hülsenförmige Ansätze 29 und 30 mit reduziertem Durchmesser auf. Jeder der beiden Schleifringe 10' und 11' liegt außen an einem der hülsenförmigen Ansätze an. Der hülsenförmige Ansatz 29, der sich in den Radialspalt 23' zwischen dem links dargestellten Schleifring 10' und dem Anschlußabschnitt 25 des rechts dargestellten Schleifrings 11' hinein erstreckt, weist im Bereich des betreffenden Anschlußabschnitts 25 und diesem diametral gegenüber jeweils eine axiale Verlängerung 31 auf. Die axiale Verlängerung 31 ist so bemessen, daß der Radialspalt 23' zwischen dem Schleifring 10' und dem Anschlußabschnitt 25 auf etwa 75% der axialen Höhe des Schleifrings 10' mit dem Distanzring 21' ausgefüllt ist.

Der gegenüberliegende hülsenförmige Ansatz 30 weist, zu den Verlängerungen 31 ausgerichtet, zwei Aussparungen 32 auf, die für den Durchtritt des Anschlußabschnitts 25 des diesem Ansatz 30 zugeordneten Schleifringes 11' in das Innere des Distanzringes 21' geeignet sind. An jede der Aussparungen 32 schließt sich eine an der radialen Innenseite 33 des Distanzrings 21' angeordnete Tasche 34 in Form einer nutartigen Vertiefung 35 an, die zur Aufnahme des radial unterhalb des Schleifrings 10' hindurchgeführten Anschlußabschnitts 25 des Schleifringes 11' geeignet ist.

Im übrigen gelten für das in den Figuren 3 und 4 veranschaulichte Schleifringelement die vorstehenden Erläuterungen der Figuren 1 und 2, so daß zur Vermeidung von Wiederholungen auf die entsprechenden Ausführungen verwiesen wird.

## Patentansprüche

1. Elektrische Maschine mit einem Stator (1, 1') und einem Rotor (2), welcher in zwei Lagern (3, 3') um seine Längsachse (4, 4') drehbar gelagert ist und eine Rotorwicklung (5, 5') aufweist, wobei auf einem über eines der Lager (3, 3') vorstehenden Rotorwellenzapfen (6, 6') ein Schleifringelement (7, 7') angeordnet ist, welches einen aus isolierendem Material gefertigten Trägerkörper (8, 8') mit einer Rotorwellenzapfenbohrung (9, 9') und zwei Schleifringe (10, 10'; 11, 11') umfaßt, die aus der lagernahen Stirnseite des Schleifringelements aus dessen Trägerkörper herausragende, mit der Rotorwicklung (5, 5') verbundene Anschlüsse (12, 12'; 13, 13') aufweisen,
**dadurch gekennzeichnet,**
**daß** in den Trägerkörper ein vorgefertigter, gestuft ausgeführter Distanzring (21, 21') eingebettet ist, der den Axialspalt (22, 22') zwischen jeweils zwei einander benachbarten Schleifringen überbrückt und sich zumindest teilweise in den Radialspalt (23, 23') zwischen dem einem Schleifring (10, 10') und dem Anschluß (13, 13') des anderen Schleifrings (11, 11') hinein erstreckt.

2. Elektrische Maschine nach Anspruch 1,
**dadurch gekennzeichnet,**
**daß** der Trägerkörper (8, 8') und der Distanzring (21, 21') des Schleifringelements (7, 7') aus dem selben Material bestehen.

3. Elektrische Maschine nach Anspruch 1 oder Anspruch 2,
**dadurch gekennzeichnet,**
**daß** der Radialspalt (23') zwischen dem einen Schleifring (10') und dem Anschluß (13') des anderen Schleifrings (11') auf mindestens 60% der axialen Höhe des betreffenden Schleifrings mit dem Distanzring (21') ausgefüllt ist

4. Elektrische Maschine nach einem der Ansprüche 1 bis 3,
**dadurch gekennzeichnet,**
**daß** der Distanzring (21, 21') des Schleifringelements (7, 7') ein Mittelteil (28) und zwei hülsenförmige Ansätze (29, 30) mit reduziertem Außendurchmesser aufweist, wobei die beiden Schleifringe (10, 10'; 11, 11') außen an den hülsenförmigen Ansätzen anliegen.

5. Elektrische Maschine nach Anspruch 4,
**dadurch gekennzeichnet,**
**daß** jener hülsenförmige Ansatz (29), der sich zumindest teilweise in den Radialspalt (23, 23') zwischen dem einem Schleifring (10, 10') und dem Anschluß (13, 13') des anderen Schleifrings (11, 11') hinein erstreckt, im Bereich des betreffenden Anschlusses eine axiale Verlängerung (31) aufweist.

6. Elektrische Maschine nach Anspruch 4 oder Anspruch 5,
**dadurch gekennzeichnet,**
**daß** jener hülsenförmige Ansatz (30), der sich nicht in den Radialspalt (23, 23') zwischen dem einem Schleifring (10, 10') und dem Anschluß (13, 13') des anderen Schleifrings (11, 11') hinein erstreckt, eine Aussparung (32) für den Anschluß (13, 13' des diesem Ansatz zugeordneten Schleifringes (11, 11') aufweist.

7. Elektrische Maschine nach einem der Ansprüche 1 bis 6,
**dadurch gekennzeichnet,**
**daß** der Distanzring (21, 21') des Schleifringelements an seiner radialen Innenseite (33) eine Tasche (34) zur Aufnahme des radial unterhalb eines Schleifrings (10, 10') hindurchgeführten Anschlusses (13, 13') des benachbarten Schleifringes (11, 11') aufweist.

8. Elektrische Maschine nach einem der Ansprüche 1 bis 7,
**dadurch gekennzeichnet,**
**daß** das Schleifringelement bei zwei Schleifringen (10, 10'; 11, 11') einen achsensymmetrisch ausgeführten Distanzring (21, 21') aufweist.

9. Elektrische Maschine nach Anspruch 8,
**dadurch gekennzeichnet,**
**daß** der Trägerkörper (8) des Schleifringelements (7) an seiner lagernahen Stirnseite (14) im Bereich der Anschlüsse (12, 13) Vertiefungen (16) aufweist, die zur Aufnahme der äußersten Enden (17) der Leiter (18) der Rotorwicklung (5) geeignet sind.

10. Elektrische Maschine nach Anspruch 8 oder Anspruch 9,
**dadurch gekennzeichnet,**
**daß** abisolierte Endbereiche der Rotorwicklung (5) in die Enden (15) der Anschlüsse (12, 13) der Schleifringe (10, 11) mechanisch einklemmbar sind.

11. Elektrische Maschine nach einem der Ansprüche 1 bis 8,
**dadurch gekennzeichnet,**
**daß** an den Trägerkörper (8') des Schleifringelements (7') Isolationsstege angeformt sind, welche unter dem benachbarten Rotorlager (3') hindurchgeführt sind, wobei jeweils entfernt von den Schleifringen (10', 11') Anschlußverlängerungen (26, 27), welche in den Isolationsstegen aufgenommen sind, mit einstückig mit den Schleifringen hergestellten Anschlußabschnitten (24, 25) verbunden sind.

12. Elektrische Maschine nach Anspruch 11,
**dadurch gekennzeichnet,**
**daß** die Anschlußverlängerungen (26, 27) mit den zugeordneten Anschlußabschnitten (24, 25) mittels Ultraschall verschweißt sind.

13. Elektrische Maschine nach Anspruch 11 oder Anspruch 12,
**dadurch gekennzeichnet,**
**daß** die Anschlußverlängerungen (26, 27) mit Ausnahme von endseitigen Anschlußfahnen vollständig in die Isolationsstege eingebettet sind.

14. Schleifringelement (7, 7') für eine einen Stator (1, 1') und einen Rotor (2) umfassende elektrische Maschine, deren Rotor eine Rotorwicklung (5, 5') aufweist und in zwei Lagern (3, 3') um seine Längsachse (4, 4') drehbar gelagert ist, wobei das Schleifringelement einen aus isolierendem Material gefertigten Trägerkörper (8, 8') mit einer Rotorwellenbohrung (9, 9') und mindestens zwei Schleifringe (10, 10'; 11, 11') umfaßt, die in der gleichen Richtung aus dem Trägerkörper des Schleifringelements herausragende, mit der Rotorwicklung (5, 5') verbindbare Anschlüsse (12, 12'; 13, 13') aufweisen, und wobei ferner in den Trägerkörper mindestens ein vorgefertigter, gestuft ausgeführter Distanzring (21, 21') eingebettet ist, der den Axialspalt (22, 22') zwischen jeweils zwei einander benachbarten Schleifringen überbrückt,
**dadurch gekennzeichnet,**
**daß** der Distanzring (21, 21') sich zumindest teilweise in den Radialspalt (23, 23') zwischen einem Schleifring (10, 10') und dem Anschluß (13, 13') des benachbarten Schleifrings (11, 11') hinein erstreckt.

## Claims

1. Electric machine with a stator (1, 1') and a rotor (2), rotatably positioned around its longitudinal axis (4, 4') via two bearings (3, 3'), and comprising a rotor winding (5, 5'), whereby a grind ring element (7, 7') is located on a rotor shaft spigot (6, 6') projecting over one of the bearings (3, 3'), which comprises a support body (8, 8') made from an isolating material with a rotor shaft spigot bore (9, 9') and two grind rings (10, 10'; 11, 11') projecting from the bearing adjacent facing side support body that is connected with the connections (12, 12'; 13, 13') of the rotor winding (5, 5') of the grind ring element, **characterised in that** a pre-fabricated stepped distancer ring (21, 21') is embedded into the support body, bridging the axial gap (22, 22') between two adjacent grind rings each and extending at least partially into the radial gap (23, 23') between one grind ring (10, 10') and the connection (13, 13') of the other grind ring (11, 11').

2. Electric machine according to Claim 1, **characterised in that** the support body (8, 8') and the distancer ring (21, 21') of the grind ring element (7, 7') are made of the same material.

3. Electric machine according to Claim 1 or Claim 2, **characterised in that** the radial gap (23') between one grind ring (10') and the connection (13') of the other grind ring (11') is filled with the distancer ring (21') up to at least 60% of the axial height of the relevant grind ring.

4. Electric machine according to one of the Claims 1 to 3, **characterised in that** the distancer ring (21, 21') of the grind ring element (7, 7') comprises a central part (28) and two sleeve-shaped studs (29, 30) with reduced external diameters, whereby the two grind rings (10, 10'; 11, 11') abut against the outside of the sleeve-shaped studs.

5. Electric machine according to Claim 4, **characterised in that** the sleeve-shaped stud (29) that extends at least partially into the radial gap (23, 23') between one grind ring (10, 10') and the connection (13, 13') of the other grind ring (11, 11') comprises an axial extension (31) in the area of the relevant connection.

6. Electric machine according to Claim 4 or Claim 5, **characterised in that** the sleeve-shaped stud (30) that does not extend into the radial gap (23, 23') between one grind ring (10, 10') and the connection (13, 13') of the other grind ring (11, 11') comprises a recess (32) for the connection (13, 13') of the grind ring (11, 11') associated with this stud.

7. Electric machine according to one of the Claims 1 to 6, **characterised in that** the distancer ring (21, 21') of the grind ring element comprises a pocket (34) for receiving the connection (13, 13') of the adjacent grind ring (11, 11') guided radially under the grind ring (10, 10') on its radial inner side (33).

8. Electric machine according to one of the Claims 1 to 7, **characterised in that** the grind ring element comprises an axis symmetrical distancer ring (21, 21') when the same has two grind rings (10; 10'; 11, 11').

9. Electric machine according to Claim 8, **characterised in that** the support body (8) of the grind ring element (7) comprises recesses (16) in the area of the connections (12, 13) on its bearing adjacent facing side (14) suitable for receiving the outermost ends (17) of the conductors (18) of the rotor winding (5).

10. Electric machine according to Claim 8 or Claim 9, **characterised in that** isolated end sections of the rotor winding (5) can be mechanically clamped into the ends (15) of the connections (12, 13) of the grind rings (10, 11).

11. Electric machine according to one of the Claims 1 to 8, **characterised in that** isolation bridges are formed to the support body (8') of the grind ring element (7'), which are guided under the adjacent rotor bearing (3') whereby connection extensions (26, 27) are received into the isolation bridges at a distance from the grind rings (10', 11'), with which connection sections (24, 25) produced with the grind rings are connected in the way of a single piece.

12. Electric machine according to Claim 11, **characterised in that** the connection extensions (26, 27) are welded to the associated connection sections (24, 25) by means of ultrasound.

13. Electric machine according to Claim 11 or Claim 12, **characterised in that** the connection extensions (26, 27) are completely embedded into the isolating bridges with the exception of the end side connection tabs.

14. Grind ring element (7, 7') for an electric machine comprising a stator (1, 1') and a rotor (2), the rotor of which comprises a rotor winding (5, 5') and being rotatably positioned around its longitudinal axis (4, 4') in two bearings (3, 3'), whereby the grind ring element comprises a support body (8, 8') made from an isolating material, with a rotor shaft bore (9, 9') and at least two, grind rings (10, 10'; 11, 11') comprising connections (12, 12'; 13, 13') that can be connected with the rotor winding (5, 5') projecting from the support body of the grind ring element in the same direction, and whereby at least one pre-fabricated stepped distancer ring (21, 21') is embedded into the support body, the same bridging the axial gap (22, 22') between two adjacent grind rings, **characterised in that** the distancer ring (21, 21') extends at least in part into the radial gap (23, 23') between one grind ring (10, 10') and the connection (13, 13') of the adjacent grind ring (11, 11')

## Revendications

1. Machine électrique avec un stator (1, 1'), un rotor (2) logé dans deux paliers (3, 3') de manière rotative autour de son axe longitudinal (4, 4') et un enroulement de rotor (5, 5'), sur un tourillon d'arbre de rotor (6, 6') saillant sur l'un des paliers (3, 3') étant disposé un élément à bague collectrice (7, 7') qui comprend un corps support (8, 8') en matériau isolant moulé par injection, avec un perçage de tourillon d'arbre de rotor (9, 9') et deux bagues collectrices (10, 10' ; 11, 11') qui présentent des connexions (12, 12' ; 13, 13'), reliées à l'enroulement de rotor (5, 5'), du côté frontal dans le voisinage des paliers de l'élément à bague collectrice, saillantes du corps support dudit élément, **caractérisée en ce que** :
- dans le corps support est incorporée une bague d'écartement (21, 21') préconfectionnée, conçue étagée, qui couvre la fente axiale (22, 22') entre respectivement deux bagues collectrices voisines et s'étend au moins partiellement à l'intérieur de la fente radiale (23, 23'), entre l'une des bagues collectrices (10, 10') et la connexion (13, 13') de l'autre bague collectrice (11, 11').

2. Machine électrique selon la revendication 1, **caractérisée en ce que** le corps support (8, 8') et la bague d'écartement (21, 21') de l'élément à bague collectrice (7, 7') sont réalisés dans le même matériau.

3. Machine électrique selon l'une quelconque des revendications 1 ou 2, **caractérisée en ce que** la fente radiale (23') entre l'une des bagues collectrices (10') et la connexion (13') de l'autre bague collectrice (11') est comblée par la bague d'écartement (21') sur au moins 60 % de la hauteur axiale de la bague collectrice concernée.

4. Machine électrique selon l'une quelconque des revendications 1 à 3, **caractérisée en ce que** la bague d'écartement (21, 21') de l'élément à bague collectrice (7, 7') comprend une partie médiane (28) et deux prolongements en forme de douille (29, 30) avec un diamètre extérieur réduit, les deux bagues collectrices (10, 10' ; 11, 11') étant appuyées à l'extérieur, contre les prolongements en forme de douille.

5. Machine électrique selon la revendication 4, **caractérisée en ce que** le prolongement en forme de douille (29) qui s'étend partiellement à l'intérieur de la fente radiale (23, 23') entre l'une des bagues collectrices (10, 10') et la connexion (13, 13') de l'autre bague collectrice (11, 11') comporte une rallonge axiale (31) dans la région de la connexion concernée.

6. Machine électrique selon l'une quelconque des revendications 4 ou 5, **caractérisée en ce que** le prolongement en forme de douille (30) qui ne s'étend pas partiellement à l'intérieur de la fente radiale (23, 23') entre l'une des bagues collectrices (10, 10') et la connexion (13, 13') de l'autre bague collectrice (11, 11'), comporte une découpe (32) pour la connexion (13, 13') de la bague collectrice (11, 11') associée à ce prolongement.

7. Machine électrique selon l'une quelconque des revendications 1 à 6, **caractérisée en ce que** la bague d'écartement (21, 21') de l'élément à bague collectrice présente sur sa face intérieure radiale (33), une poche (34) pour la réception de la connexion (13, 13') passée radialement sous une bague collectrice (10, 10') de la bague collectrice (11, 11') avoisinante.

8. Machine électrique selon l'une quelconque des revendications 1 à 7, **caractérisée en ce que** dans le cas de deux bagues collectrices (10, 10' ; 11, 11'), l'élément à bague collectrice comporte une bague d'écartement (21, 21') conçue symétrique par rapport à l'axe.

9. Machine électrique selon la revendication 8, **caractérisée en ce que** le corps support (8) de l'élément à bague collectrice (7) présente des renfoncements (16), sur la face frontale (14) avoisinant les paliers dans la zone des connexions (12, 13), qui sont adaptés à la réception des extrémités extérieures (17) des conducteurs (18) de l'enroulement du rotor (5).

10. Machine électrique selon l'une quelconque des revendications 8 ou 9, **caractérisée en ce que** les zones terminales dénudées de l'enroulement du rotor (5) peuvent être serrées mécaniquement dans les extrémités (15) des connexions (12, 13) de la bague collectrice (10, 11).

11. Machine électrique selon l'une quelconque des revendications 1 à 8, **caractérisée en ce que** sur le corps support (8') de l'élément à bague collectrice (7') sont formées des barres d'isolation qui sont passées sous le palier de rotor (3') avoisinant, des rallonges de connexion (26, 27), respectivement écartées des bagues collectrices (10', 11') qui sont logées dans les barres d'isolation, étant reliées aux parties de connexion (24, 25) d'un seul tenant fabriquées avec les bagues collectrices.

12. Machine électrique selon la revendication 11, **caractérisée en ce que** les rallonges de connexion (26, 27) sont soudées par ultrasons aux parties de connexions associées (24, 25).

13. Machine électrique selon l'une quelconque des revendications 11 ou 12, **caractérisée en ce que** les rallonges de connexion (26, 27) sont entièrement incorporées dans les barres d'isolation, à l'exception des languettes de contacts terminales.

14. Elément à bague collectrice (7, 7') pour une machine électrique comprenant un stator (1, 1') et un rotor (2), dont le rotor présente un enroulement de rotor (5, 5') et est logé dans deux paliers (3, 3') de manière rotative autour de son axe longitudinal (4, 4'), l'élément à bague collectrice comprenant un corps support (8, 8') en matériau isolant moulé par injection, avec un perçage de tourillon d'arbre de rotor (9, 9') et au moins deux bagues collectrices (10, 10' ; 11, 11') qui présentent des connexions (12, 12' ; 13, 13') pouvant être reliées à l'enroulement de rotor (5, 5'), saillantes du corps support de l'élément à bague collectrice dans la même direction, et au moins une bague d'écartement (21, 21') préconfectionnée, conçue étagée étant par ailleurs incorporée dans le corps support, qui couvre la fente axiale (22, 22') entre respectivement deux bagues collectrices voisines, **caractérisée en ce que** la bague d'écartement ((21, 21') s'étend au moins partiellement à l'intérieur de la fente radiale (23, 23'), entre l'une des bagues collectrices (10, 10') et la connexion (13, 13') de l'autre bague collectrice (11, 11').
